# EUROPÄISCHE PATENTSCHRIFT

(11) **EP 3 064 705 B1**
(45) Veröffentlichungstag und Bekanntmachung des Hinweises auf die Patenterteilung: **01.11.2017**
(21) Anmeldenummer: 15157557.8
(22) Anmeldetag: 04.03.2015
(51) Int. Cl.: F01D 5/06

(54) **Rotor mit einem Sicherungsblech zur Sicherung einer Drehverriegelung gegen ein Losdrehen**
Rotor with a locking plate to prevent a twist lock from spinning off
Rotor doté d'une tôle de sûreté destiné à protéger un verrouillage rotatif contre le dévissage

(43) Veröffentlichungstag der Anmeldung: 07.09.2016
(73) Patentinhaber: Siemens Aktiengesellschaft, 80333 München (DE)
(72) Erfinder: Kampka, Kevin, 45478 Mülheim a. d. Ruhr (DE); Kolk, Karsten, 45479 Mülheim a.d. Ruhr (DE); Schröder, Peter, 45327 Essen (DE); Veitsman, Vyacheslav, 45879 Gelsenkirchen (DE)

(56) Entgegenhaltungen:
- EP-A1- 1 277 917
- DE-B1- 2 643 886
- RU-C2- 2 230 195
- US-A- 2 861 823

## Beschreibung

Die vorliegende Erfindung betrifft einen Rotor, insbesondere Gasturbinenläufer, mit mehreren jeweils eine axiale Durchgangsöffnung aufweisenden Rotorscheiben, die über zumindest einen sich durch die Durchgangsöffnungen erstreckenden Zuganker axial verspannt und zu zumindest einer Rotorscheibeneinheit zusammengefasst sind, wobei am Außendurchmesser des Zugankers zumindest ein den Zuganker umfassender Stützring anliegt, der mit einer zugeordneten Rotorscheibe in Eingriff ist und über den sich der Zuganker an der Rotorscheibe abstützt, und wobei zur axialen Sicherung des zumindest einen Stützrings wenigstens ein Sicherungsring vorgesehen ist.

Derartige Rotoren, die aus einer Vielzahl einzelner Rotorscheiben unter Bildung einer oder mehrerer Rotorscheibengruppen zusammengesetzt sind, sind im Stand der Technik in unterschiedlichsten Ausgestaltungen bekannt. Die Rotorscheiben jeder Rotorscheibeneinheit werden über den Zuganker flächig aneinander gepresst, wobei die Presskraft normalerweise durch endseitig auf den Zuganker aufgeschraubte Schraubenmuttern erzeugt wird. Meist werden unmittelbar benachbart angeordnete Rotorscheiben zusätzlich über einen Formschluss miteinander verbunden und zentriert. Ein solcher Formschluss kann beispielsweise über eine sogenannte Hirth-Verzahnung gebildet werden.

Während des Betriebs ist der Rotor mechanischen Schwingungen ausgesetzt, deren Frequenz unter anderem von der frei schwingenden Länge des Zugankers abhängig ist. Mit zunehmender Baulänge eines Rotors nimmt auch die freischwingende Länge des Zugankers zu, was dazu führt, dass sich dessen Eigenfrequenz auf ein niedrigeres Niveau nahe der Rotationsfrequenz des Rotors verschiebt. Eine solche Frequenzverschiebung kann unzulässig hohe Schwingungsamplituden nach sich ziehen, welche die Funktion des Rotors beeinträchtigen und zu Schäden führen können.

Zur Verringerung der frei schwingenden Länge des Zugankers ist es bereits bekannt, am Außendurchmesser des Zugankers zumindest einen Stützring anzubringen und mit einer der Rotorscheiben zu verbinden. Über einen derartigen Stützring kann sich der Zuganker an der entsprechenden Rotorscheibe abstützen. So schlägt beispielsweise die DE 2 643 886 einen Stützring in Form eines Stülprings mit sich aufweitendem Innendurchmesser vor, wobei der Stülpring mit seinem freien Ende größeren Innendurchmessers in eine an der zugeordneten Rotorscheibe vorgesehene Ringnut greift und sich mit dem kleinsten Innendurchmesser an dem Zuganker abstützt. Während des Betriebs wird aufgrund einer Fliehkraftdehnung der Rotorscheibe das mit der Rotorscheibe verbundene Ende des Stülprings derart aufgeweitet, dass der am Außenumfang des Zugankers anliegende Innendurchmesser des Stülprings endseitig gegen den Zuganker drückt, wodurch eine feste Verspannung zwischen der Rotorscheibe und dem Zuganker und damit die gewünschte Stützwirkung erzielt wird.

Um zu verhindern, dass sich ein Stützring axial entlang des Außenumfangs des Zugankers verschieben kann, ist es ferner bekannt, den Stützring durch einen zusätzlichen Sicherungsring axial zu sichern. So schlägt die DE 2 643 886 beispielsweise die Verwendung eines hülsenförmigen Sicherungsrings vor, der zwischen dem Stützring und einer weiteren Rotorscheibe eingesetzt und zusammen mit den Rotorscheiben über den Zuganker verspannt wird. Ist eine weitere Rotorscheibe nicht vorhanden, so muss eine Dummy-Rotorscheibe zum Einsatz kommen, um die Sicherungshülse axial neben den Stützring drücken zu können. Die Verwendung einer solchen Dummy-Rotorscheibe geht jedoch mit hohen Kosten einher, was nicht wünschenswert ist.

Ausgehend von diesem Stand der Technik ist es eine Aufgabe der vorliegenden Erfindung, einen kostengünstigen Rotor der eingangs genannten Art mit einem alternativen Aufbau zu schaffen.

Zur Lösung dieser Aufgabe schafft die vorliegende Erfindung einen Rotor der eingangs genannten Art, der dadurch gekennzeichnet ist, dass der Sicherungsring mittels einer Drehverriegelung an der zugeordneten Rotorscheibe befestigt ist und den Stützring an dieser hält, wobei der Sicherungsring unter Verwendung eines Sicherungsbleches gegen ein Losdrehen gesichert ist. Erfindungsgemäß wird der Stützring also in axialer Richtung einerseits von der Rotorscheibe, mit der er verbunden ist, und andererseits von dem Sicherungsring eingefasst, der an derselben Rotorscheibe befestigt ist. Ein Verspannen des Sicherungsrings gegen den Stützring über den Zuganker ist somit nicht erforderlich. Entsprechend kann der Einsatz einer Dummy-Rotorscheibe entfallen. Die Befestigung des Sicherungsrings an der Rotorscheibe erfolgt mittels einer Drehverriegelung, die durch ein Sicherungsblech gegen ein Losdrehen gesichert ist, was zu einem einfachen und preiswerten Aufbau des Rotors führt.

Gemäß einer Ausgestaltung der vorliegenden Erfindung ist das Sicherungsblech mit dem Sicherungsring und der zugeordneten Rotorscheibe in Eingriff. Auf diese Weise wird ein einfacher Aufbau erreicht.

Bei einem erfindungsgemäßen Rotor weist der Sicherungsring zum Aufnehmen des Sicherungsbleches vorteilhaft eine Ausnehmung aufweisen, die sich L-förmig über eine äußere Umfangsfläche des Sicherungsrings und eine der zugeordneten Rotorscheibe zugewandte Stirnfläche des Sicherungsrings erstreckt. Eine solche L-förmige Ausnehmung lässt sich an einem Sicherungsring mit geringem Aufwand - auch nachträglich - beispielsweise mittels Fräsen ausbilden und ermöglicht eine Fixierung des Sicherungsbleches an dem Sicherungsring. Bevorzugt weist die dem Sicherungsring zugeordnete Rotorscheibe an einer äußeren Stirnseite eine sich radial erstreckende Aussparung zum Aufnehmen des Sicherungsbleches auf, die derart positioniert ist, dass sie mit der Ausnehmung des Sicherungsrings fluchtet, wenn dieser sich in einer Verriegelungsposition befindet. Diese Aussparung an der zugeordneten Rotorscheibe kann ebenfalls mit geringem Aufwand - auch nachträglich - beispielsweise mittels Fräsen in der Rotorscheibe ausgebildet werden. Ihre Position definiert zugleich ein Maß, wie weit der Sicherungsring gegenüber der zugeordneten Rotorscheibe verdreht werden muss, um die Befestigung des Sicherungsrings an der Rotorscheibe zu gewährleisten.

Gemäß einer weiteren Ausgestaltung des erfindungsgemäßen Rotors besitzt das Sicherungsblech eine Z-förmige Gestalt und ist in der Ausnehmung des Sicherungsrings und der Aussparung der Rotorscheibe aufgenommen. Zum Erreichen der Z-förmigen Gestalt wird bevorzugt ein zunächst L-förmiges Sicherungsblech in eine L-förmige Ausnehmung des Sicherungsrings eingesetzt, anschließend der Sicherungsring mit der zugeordneten Rotorscheibe in Eingriff gebracht und mittels der Drehverriegelung an dieser befestigt, woraufhin der von außen zugängliche freie Schenkel des Sicherungsbleches in eine Aussparung der Rotorscheibe gebogen wird, wodurch sich die Z-förmige Gestalt ergibt.

Vorteilhaft ist die Drehverriegelung als Bajonettverbindung ausgebildet. Alternativ kann aber auch beispielsweise eine Schraubverbindung als Drehverriegelung dienen.

Bei einer Bajonettverbindung weist der Sicherungsring entlang seines Umfangs verteilt radial vorstehende Bajonettvorsprünge auf, die in eine an der zugeordneten Rotorscheibe vorgesehene ringförmige Bajonettnut greifen, die mit korrespondierend zu den Bajonettvorsprüngen ausgebildeten Bajonettvorsprungaufnahmeöffnungen versehen ist, die ein axiales Einsetzen der Bajonettvorsprünge in die Bajonettnut ermöglichen.

Gemäß einer Ausgestaltung des erfindungsgemäßen Rotors teilt die Ausnehmung des Sicherungsrings einen der Bajonettvorsprünge. Diese Ausgestaltung der Ausnehmung des Sicherungsrings stellt sicher, dass das Sicherungsblech bei einem Drehen des Sicherungsrings während der Montage nicht aus der Ausnehmung hinausgelangen kann. Insbesondere kann die Ausnehmung einen der Bajonettvorsprünge mittig teilen.

Gemäß einer weiteren erfindungsgemäßen Ausgestaltung weist der Stützring einen sich aufweitenden Innendurchmesser auf und greift mit seinem freien Ende größeren Innendurchmessers in eine an der zugeordneten Rotorscheibe vorgesehene Ringnut. So kann der Stützring beispielsweise analog zu dem in der DE 26 43 886 offenbarten Stülpring ausgebildet sein.

Ferner betrifft die vorliegende Erfindung die Verwendung eines Sicherungsbleches zur Sicherung eines Sicherungsringes, der einen Stützring mit einer Rotorscheibe in Eingriff hält, gegen ein Losdrehen.

Weitere Merkmale und Vorteile der vorliegenden Erfindung werden anhand der nachfolgenden Beschreibung eines Rotors gemäß einer Ausführungsform der vorliegenden Erfindung unter Bezugnahme auf die beiliegende Zeichnung deutlich. Darin ist
- Figur 1: eine schematische Querschnittsansicht eines Rotors gemäß der vorliegenden Erfindung;
- Figur 2: eine vergrößerte perspektivische Schnittansicht des in Figur 1 mit dem Bezugszeichen II gekennzeichneten Ausschnitts, die eine Anordnung gemäß einer Ausführungsform der vorliegenden Erfindung zeigt;
- Figur 3: eine perspektivische Schnittansicht der in Figur 2 gezeigten Ausführungsform der vorliegenden Erfindung im unverriegelten und ungesicherten Zustand;
- Figur 4: eine perspektivische Ansicht eines Sicherungsrings der in den Figuren 2 und 3 gezeigten Ausführungsform der vorliegenden Erfindung;
- Figur 5: eine vergrößerte perspektivische Ansicht des in Figur 4 mit dem Bezugszeichen V gekennzeichneten Ausschnitts;
- Figur 6: eine perspektivische Rückansicht des in Figur 5 gezeigten Ausschnitts;
- Figur 7: eine perspektivische Ansicht eines Sicherungsbleches für eine Anordnung gemäß einer Ausführungsform der vorliegenden Erfindung; und
- Figur 8: eine perspektivische Ansicht eines Verriegelungs-werkzeugs für den in Figur 4 gezeigten Sicherungs-ring.

Die Figuren 1 bis 7 zeigen einen Rotor gemäß einer Ausführungsform der vorliegenden Erfindung. Der Rotor 1, der vorliegend einen Gasturbinenläufer bildet, umfasst eine Vielzahl von jeweils eine axiale Durchgangsöffnung 2 aufweisenden Rotorscheiben 3, eine Hohlwelle 4 und einen sich durch die Durchgangsöffnung 2 und die Hohlwelle 4 erstreckenden Zuganker 5, über den die Rotorscheiben 3 und die Hohlwelle 4 in bekannter Weise unter Verwendung endseitig auf den Zuganker 5 aufgeschraubter Spannteile 6 axial verspannt sind. Dabei sind die Rotorscheiben 3 zu einer verdichterseitigen Rotorscheibeneinheit 7 und einer turbinenseitigen Rotorscheibeneinheit 8 zusammengefasst, wobei die Hohlwelle 4 zwischen den beiden Rotorscheibeneinheiten 7 und 8 angeordnet ist. Die einander zugewandten Stirnflächen unmittelbar benachbart angeordneter Rotorscheiben 3 sind jeweils mit einer nicht näher dargestellten Hirth-Verzahnung versehen, wodurch infolge der Verspannung durch den Zuganker 5 auch eine formschlüssige Verbindung zwischen den benachbarten Rotorscheiben 3 sowie eine Zentrierung bezüglich der Mittelachse M des Rotors 1 erzielt wird. Am Außenumfang der jeweiligen Rotorscheiben 3 sind Laufschaufeln 9 angeordnet. Zwischen den Rotorscheiben 3 vorhandene Zwischenräume 10 dienen zur Führung eines Kühlfluids zum Kühlen der Rotorscheiben 3, das über einen zwischen dem Zuganker 5 und den Rotorscheiben 3 bzw. der Hohlwelle 4 gebildeten Kühlkanal zugeführt wird.

Aufgrund der großen Länge des Zugankers 5 liegen an dessen Außendurchmesser mehrere Stützringe 11 an, die, wie es in den Figuren 2 und 3 dargestellt ist, jeweils mit einer der Rotorscheiben 3 in Eingriff sind. Jeder Stützring 11 weist einen sich aufweitenden Innendurchmesser auf, wobei jeweils das freie Ende mit dem größeren Innendurchmesser in eine an der benachbart angeordneten Rotorscheibe 3 vorgesehene Ringnut 12 greift. Zur axialen Sicherung des Stützrings 11 ist ein Sicherungsring 13 vorgesehen, der jeweils an derjenigen Rotorscheibe 3 mittels einer Drehverriegelung befestigt ist, in die auch der zugeordnete Stützring 11 eingreift. Der Sicherungsring 13 ist derart ausgebildet, dass er eine von der zugeordneten Rotorscheibe 3 weg weisende Stirnfläche 14 des zugeordneten Stützrings 11 umgreift. Jeder Sicherungsring 13 ist einteilig aus Metall hergestellt.

Die Drehverriegelung zwischen dem Sicherungsring 13 und der Rotorscheibe 3 ist als eine Bajonettverbindung ausgebildet. Zur Realisierung der Bajonettverbindung weist der Sicherungsring 13 entlang seines Umfangs verteilt radial vorstehende Bajonettvorsprünge 15 auf, die in eine an der zugeordneten Rotorscheibe 3 vorgesehene ringförmige Bajonettnut 16 greifen, die mit korrespondierend zu den Bajonettvorsprüngen 15 ausgebildeten Bajonettvorsprungaufnahmeöffnungen 17 versehen ist, die ein axiales Einsetzen der Bajonettvorsprünge 15 in die Bajonettnut 16 ermöglichen. Entsprechend kann der Sicherungsring 13 axial über den Stützring 11 geschoben werden, wobei die Bajonettvorsprünge 15 in die zugehörigen Bajonettvorsprungaufnahmeöffnungen 17 eingesetzt werden, worauf die Bajonettvorsprünge 15 im Rahmen einer Drehbewegung des Sicherungsrings 13 in der Bajonettnut 16 axial fixiert werden.

Der Sicherungsring 13 weist eine L-förmige Ausnehmung 18 auf, die sich über eine äußere Umfangsfläche des Sicherungsrings 13 und eine der zugeordneten Rotorscheibe 3 zugewandte Stirnfläche des Sicherungsrings 13 erstreckt und einen Bajonettvorsprung 15 mittig teilt. An der der Rotorscheibe 3 abgewandten Stirnfläche des Sicherungsrings 13 sind radial gegenüberliegend zwei Aufnahmeöffnungen 19 vorgesehen, die entsprechende Vorsprünge 20 eines Verriegelungswerkzeugs 21 aufnehmen können.

An einer äußeren Stirnfläche der Rotorscheibe 3 ist eine sich radial erstreckende Aussparung 22 ausgebildet, deren Breite im Wesentlichen der Breite der an dem Sicherungsring 13 vorgesehenen Ausnehmung 18 entspricht. Die Aussparung 22 ist an der Stirnseite der Rotorscheibe 3 derart positioniert, dass sie mit der Ausnehmung 18 des Sicherungsrings 13 fluchtet, wenn sich dieser in einer Verriegelungsposition befindet.

Als Losdrehsicherung ist ein Sicherungsblech 23 vorgesehen, das im bestimmungsgemäß montierten Zustand ein Losdrehen des Sicherungsrings 13 aus der Verriegelungsposition verhindert. Das Sicherungsblech 23 besitzt eine Z-förmige Gestalt und ist in der Ausnehmung 18 des Sicherungsrings 13 und der Aussparung 22 der Rotorscheibe 3 aufgenommen. Hierzu entspricht die Breite des Sicherungsbleches 23 im Wesentlichen den Breiten der Ausnehmung 18 und der Aussparung 22.

Zur Montage des Sicherungsrings 13 wird zunächst der Sicherungsring 13 über den Zuganker 5 gestülpt, so dass er den Stützring 11 einfasst. Dann wird das im vormontierten Zustand zunächst L-förmige Sicherungsblech 23 in die L-förmige Ausnehmung 18 des Sicherungsrings 13 eingelegt. Anschließend wird der mit dem Sicherungsblech 23 versehene Sicherungsring 13 in die Bajonettnut 16 der Rotorscheibe 3 axial eingesetzt, wobei die Bajonettvorsprünge 15 in die entsprechenden Bajonettvorsprungaufnahmeöffnungen 17 eingesetzt werden. Mit dem Verriegelungswerkzeug 21, dessen Vorsprünge 20 in die an dem Sicherungsring 13 vorgesehenen Aufnahmeöffnungen 19 eingesetzt sind, wird nun der Sicherungsring 13 in der Bajonettnut gedreht, bis die Ausnehmung 18 des Sicherungsrings 13 mit der Aussparung 22 der Rotorscheibe 3 fluchtet. Nunmehr ist der Stützring 11 axial zwischen der Rotorscheibe 3 und dem Sicherungsring 13 gehalten und entsprechend gesichert. Das vorstehende freie Ende des Sicherungsbleches 23 wird abschließend in die Aussparung 22 der Rotorscheibe 3 gebogen.

Ein wesentlicher Vorteil des erfindungsgemäßen Sicherungsrings 13 besteht darin, dass dieser nicht über den Zuganker 5 gegen den zugehörigen Stützring 11 verspannt wird, weshalb sich Stützringe 11 unabhängig von ihrer Position einfach und preiswert montieren lassen. Auch ein Nachrüsten ist ohne großen Aufwand möglich. Aufgrund seines einfachen Aufbaus kann der Sicherungsring 13 zudem kostengünstig hergestellt werden. Die Verwendung eines Sicherungsbleches 23 zur Sicherung des Sicherungsrings 13 gegen ein Losdrehen bietet darüber hinaus den Vorteil, dass bei der Montage weder auf die Rotorscheibe 3 noch auf den Sicherungsring 13 Kräfte ausgeübt werden, wodurch unerwünschte Verformungen und/oder Rissbildungen vermieden werden. Auch lässt sich die Anordnung problemlos demontieren, was bei Wartungs- oder Reparaturarbeiten von Vorteil ist. Ferner lassen sich die erforderlichen Ausnehmungen 18 bzw. Aussparungen 22 auch nachträglich einfach in Sicherungsringe 13 und Rotorscheiben 3 einbringen, so dass bestehende Losdrehsicherungen durch eine erfindungsgemäße Losdrehsicherung ersetzt werden können.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Rotor (1), insbesondere Gasturbinenläufer, mit mehreren jeweils eine axiale Durchgangsöffnung (2) aufweisenden Rotorscheiben (3), die über zumindest einen sich durch die Durchgangsöffnungen (2) erstreckenden Zuganker (5) axial verspannt und zu zumindest einer Rotorscheibeneinheit (7) zusammengefasst sind,
wobei am Außendurchmesser des Zugankers (5) zumindest ein den Zuganker (5) umfassender Stützring (11) anliegt, der mit einer zugeordneten Rotorscheibe (3) in Eingriff ist und über den sich der Zuganker (5) an der Rotorscheibe (3) abstützt, und
wobei zur axialen Sicherung des zumindest einen Stützrings (11) wenigstens ein Sicherungsring (13) vorgesehen ist, **dadurch gekennzeichnet, dass**
der Sicherungsring mittels einer Drehverriegelung an der zugeordneten Rotorscheibe (3) befestigt ist und den Stützring (11) an dieser hält,
wobei der Sicherungsring (13) unter Verwendung eines Sicherungsbleches (23) gegen ein Losdrehen gesichert ist.

2. Rotor nach Anspruch 1,
**dadurch gekennzeichnet, dass**
das Sicherungsblech (23) mit dem Sicherungsring (13) und der zugeordneten Rotorscheibe (3) in Eingriff ist.

3. Rotor nach einem der vorhergehenden Ansprüche,
**dadurch gekennzeichnet, dass**
der Sicherungsring (13) eine das Sicherungsblech (23) aufnehmende Ausnehmung (18) aufweist, die sich L-förmig über eine äußere Umfangsfläche des Sicherungsrings (13) und eine der zugeordneten Rotorscheibe (3) zugewandte Stirnfläche des Sicherungsrings (13) erstreckt.

4. Rotor nach einem der vorhergehenden Ansprüche,
**dadurch gekennzeichnet, dass**
die zugeordnete Rotorscheibe (3) an einer äußeren Stirnfläche eine sich radial erstreckende Aussparung (22) zum Aufnehmen des Sicherungsbleches (23) aufweist, die derart positioniert ist, dass sie mit der Ausnehmung (18) des Sicherungsrings (13) fluchtet, wenn sich dieser in einer Verriegelungsposition befindet.

5. Rotor nach einem der Ansprüche 3 oder 4,
**dadurch gekennzeichnet, dass**
das Sicherungsblech (23) eine Z-förmige Gestalt aufweist und in der Ausnehmung (18) des Sicherungsrings (13) und in der Aussparung (22) der zugeordneten Rotorscheibe (3) aufgenommen ist.

6. Rotor nach einem der vorhergehenden Ansprüche,
**dadurch gekennzeichnet, dass**
die Drehverriegelung als Bajonettverbindung ausgebildet ist.

7. Rotor nach Anspruch 6,
**dadurch gekennzeichnet, dass**
der Sicherungsring (13) entlang seines Umfangs verteilt radial vorstehende Bajonettvorsprünge (15) aufweist, die in eine an der zugeordneten Rotorscheibe (3) vorgesehene ringförmige Bajonettnut (16) greifen, die mit korrespondierend zu den Bajonettvorsprüngen (15) ausgebildeten Bajonettvorsprungaufnahmeöffnungen (17) versehen ist, die ein axiales Einsetzen der Bajonettvorsprünge (15) in die Bajonettnut (16) ermöglichen.

8. Rotor nach einem der Ansprüche 6 oder 7,
**dadurch gekennzeichnet, dass**
die Ausnehmung (18) des Sicherungsrings (13) einen der Bajonettvorsprünge (15) insbesondere mittig teilt.

9. Rotor nach einem der vorhergehenden Ansprüche,
**dadurch gekennzeichnet, dass**
der Stützring (11) einen sich aufweitenden Innendurchmesser aufweist, und
dass der Stützring (11) mit seinem freien Ende größeren Innendurchmessers in eine an der zugeordneten Rotorscheibe (3) vorgesehene Ringnut (12) greift.

10. Verwendung eines Sicherungsbleches (23) zur Sicherung eines Sicherungsringes (13), der einen Stützring (11) mit einer zugeordneten Rotorscheibe (3) in Eingriff hält, gegen ein Losdrehen.

## Claims

1. Rotor (1), in particular a gas turbine rotor, with multiple rotor discs (3) which each have an axial through-opening (2), are axially clamped by means of at least one tie-rod (5) extending through the through-openings (2), and are combined to form at least one rotor disc unit (7),
wherein at least one support ring (11) surrounding the tie-rod (5) bears against the outer diameter of the tie-rod (5), the support ring being in engagement with an associated rotor disc (3), and the tie-rod (5) bearing against the rotor disc (3) via this support ring, and wherein for axially securing the at least one support ring (11) there is provided at least one securing ring (13), **characterized in that**
the securing ring is fixed to the associated rotor disc (3) by means of a rotation-locking device, and holds the support ring (11) against the rotor disc,
wherein the securing ring (13) is prevented from twisting loose by means of a securing plate (23).

2. Rotor according to Claim 1,
**characterized in that**
the securing plate (23) is in engagement with the securing ring (13) and the associated rotor disc (3).

3. Rotor according to one of the preceding claims,
**characterized in that**
the securing ring (13) has a recess (18) that receives the securing plate (23), which recess extends in an L shape over an outer peripheral surface of the securing ring (13) and an end face, oriented toward the associated rotor disc (3), of the securing ring (13).

4. Rotor according to one of the preceding claims,
**characterized in that**
the associated rotor disc (3) has, on an outer end face, a recess (22) that extends radially for receiving the securing plate (23), which recess is positioned such that it is aligned with the recess (18) of the securing ring (13) when the latter is in a locking position.

5. Rotor according to one of Claims 3 and 4,
**characterized in that**
the securing plate (23) is Z-shaped and is received in the recess (18) of the securing ring (13) and in the recess (22) of the associated rotor disc (3).

6. Rotor according to one of the preceding claims,
**characterized in that**
the rotation-locking device is designed as a bayonet connection.

7. Rotor according to Claim 6,
**characterized in that**
the securing ring (13) has, distributed along its periphery, radially projecting bayonet projections (15) that engage in an annular bayonet channel (16) provided on the associated rotor disc (3), which bayonet channel is provided with bayonet projection receiving openings (17) designed to correspond to the bayonet projections (15), which openings permit axial insertion of the bayonet projections (15) into the bayonet channel (16).

8. Rotor according to one of Claims 6 and 7,
**characterized in that**
the recess (18) of the securing ring (13) divides one of the bayonet projections (15), in particular centrally.

9. Rotor according to one of the preceding claims,
**characterized in that**
the support ring (11) has an inner diameter that widens, and
**in that** the support ring (11) engages, with its larger-inner-diameter free end, in an annular channel (12) provided on the associated rotor disc (3).

10. Use of a securing plate (23) for preventing a securing ring (13), which holds a support ring (11) in engagement with an associated rotor disc (3), from twisting loose.

## Revendications

1. Rotor (1), notamment rotor d'une turbine à gaz, comprenant plusieurs disques (3) rotoriques, qui ont une ouverture (2) axiale de passage, qui sont serrés axialement par au moins un tirant (5) passant dans les ouvertures (2) de passage et qui sont rassemblés en au moins une unité (7) de disques rotoriques,
dans lequel, sur le diamètre extérieur du tirant (5), s'applique au moins un anneau (11) d'appui, qui entoure le tirant (5), qui est en prise avec un disque (3) rotorique associé et par lequel le tirant (5) s'appuie sur le disque (3) rotorique et
dans lequel il est prévu, pour la fixation axiale du au moins un anneau (11) d'appui, au moins un anneau (13) de fixation,
**caractérisé en ce que**
l'anneau de fixation est fixé au moyen d'un verrouillage en rotation au disque (3) rotorique associé et maintient l'anneau (11) d'appui sur celui-ci,
l'anneau (13) de fixation étant empêché de tourner librement en utilisant une tôle (23) de fixation.

2. Rotor suivant la revendication 1,
**caractérisé en ce que**
la tôle (23) de fixation est en prise avec l'anneau (13) de fixation et avec le disque (3) rotorique associé.

3. Rotor suivant l'une des revendications précédentes,
**caractérisé en ce que**
l'anneau (13) de fixation a un creux (18), qui reçoit la tôle (23) de fixation et qui s'étend en forme de L sur une surface périphérique extérieure de l'anneau (13) de fixation et sur une surface frontale, tournée vers le disque (3) rotorique associé, de l'anneau (13) de fixation.

4. Rotor suivant l'une des revendications précédentes,
**caractérisé en ce que**
le disque (3) rotorique associé a, sur une surface frontale extérieure, un évidement (22), s'étendant radialement, de réception de la tôle (23) de fixation, qui est placé de manière à être aligné avec le creux (18) de la tôle (13) de fixation lorsque celle-ci est dans une position de verrouillage.

5. Rotor suivant l'une des revendications 3 ou 4,
**caractérisé en ce que**
la tôle (23) de fixation a une conformation en forme de Z et est reçue dans le creux (18) de l'anneau (13) de fixation et dans l'évidement (22) du disque (3) rotorique associé.

6. Rotor suivant l'une des revendications précédentes,
**caractérisé en ce que**
le verrouillage en rotation est constitué en liaison à baïonnette.

7. Rotor suivant la revendication 6,
**caractérisé en ce que**
l'anneau (13) de fixation a des saillies (15) de baïonnette s'étendant radialement d'une manière répartie sur son pourtour et pénétrant dans une rainure (16) de baïonnette de forme annulaire, prévue sur le disque (3) rotorique associé, rainure qui est pourvue d'ouvertures (17) de réception de saillie de baïonnette, constituées de manière correspondante aux saillies (15) de baïonnette, ouvertures qui permettent une insertion axiale des saillies (15) de baïonnette dans la rainure (16) de baïonnette.

8. Rotor suivant l'une des revendications 6 ou 7,
**caractérisé en ce que**
l'évidement (18) de l'anneau (13) de fixation sépare, notamment au milieu, l'une des saillies (15) de baïonnette.

9. Rotor suivant l'une des revendications précédentes,
**caractérisé en ce que**
l'anneau (11) d'appui a un diamètre intérieur qui s'agrandit et
**en ce que** l'anneau (11) d'appui pénètre, par son extrémité libre de diamètre plus grand, dans une rainure (12) annulaire prévue sur le disque (3) rotorique associé.

10. Utilisation d'une tôle (23) de fixation pour empêcher de tourner librement un anneau (13) de fixation, qui maintient un anneau (11) d'appui en prise avec un disque (3) rotorique associé.
